# EUROPÄISCHE PATENTSCHRIFT

(11) **EP 2 193 972 B1**
(45) Veröffentlichungstag und Bekanntmachung des Hinweises auf die Patenterteilung: **03.08.2011**
(21) Anmeldenummer: 08170645.9
(22) Anmeldetag: 04.12.2008
(51) Int. Cl.: B61L 3/12

(54) **Zugsicherungssystem**
Train safety system
Système de sécurisation de train

(43) Veröffentlichungstag der Anmeldung: 09.06.2010
(73) Patentinhaber: Siemens Schweiz AG, 8047 Zürich (CH)
(72) Erfinder: Schmid, Rolf, 8712 Stäfa (CH)
(74) Vertreter: Kley, Hansjörg

(56) Entgegenhaltungen:
- DE-A1- 4 038 267
- GB-A- 2 374 188
- GB-A- 2 399 206
- GREITER G ET AL: "MIGRATION ZUB 121 / EURO-BALISE BEI DEN SBB" SIGNAL + DRAHT, TELZLAFF VERLAG GMBH. DARMSTADT, DE, Bd. 89, Nr. 10, 1. Oktober 1997 (1997-10-01), Seiten 22-24, XP000779776 ISSN: 0037-4997

## Beschreibung

Die vorliegende Erfindung betrifft ein Zugsicherungssystem nach dem Oberbegriff des Patentanspruchs 1.

Zielsetzung von ETCS ist die Schaffung einer harmonisierten europäischen Zugbeeinflussung. Die Standardisierung bezieht sich insbesondere auf die Informationsübertragung zwischen Fahrweg und Fahrzeug (Luft-Schnittstellen). Die über die Komponenten des ETCS-Systems zu übertragenden Informationen können meist aus den vorhandenen Sicherungsanlagen gewonnen bzw. erzeugt werden.

ETCS wird in unterschiedlichen Ausrüstungsstufen bzw. Funktionsstufen - sogenannte Levels - unterschieden. Die Definition des Levels hängt davon ab, wie die Strecke ausgerüstet ist und auf welche Art Informationen auf den Zug übertragen werden. Prinzipiell wird die Fahrerlaubnis und die entsprechende Streckeninformation auf den Zug übertragen und dem Lokomotivführer im Führerstand angezeigt.

In Figur 1 ist die prinzipielle Anordnung von an Streckenpunkten angeordneten Balisengruppen des System ETCS/Eurobalise vor einem Lichtsignal 1 dargestellt. Das Lichtsignal 1 ist mit Modulen 6 zur Aussendung von Licht ausgerüstet. Mit dem Bezugszeichen D ist die Fahrtrichtung eines Zuges 10 angegeben. Eine Balisengruppe an den Streckenpunkten beinhaltet wenigstens zwei Balisen 2. Balisen 2 können als stets gleiche Telegramme aussendende Festdatenbalisen oder als steuerbare Transparentbalisen ausgeführt sein. Transparentbalisen übertragen den Inhalt, das ist ein Signalbegriff, eines von einem Adapter LEU entstammenden Telegramms an ein Fahrzeug 10. Die wenigstens paarige Anordnung von Balisen 2 in Balisengruppen ist erforderlich, um bei Überfahrt mittels einer festen Kennung in einem Telegramm die Fahrtrichtung D des überfahrenden Zuges 10 zu erkennen. Das Lichtsignal 1 wie auch die Transparentbalisen 2 erhalten die Informationen von einer LEU 3.

Damit eine kontinuierlichere Informationsübertragung ermöglicht wird, ist das System Euroloop geschaffen worden, damit ein Zug 10 unmittelbar beim Wechsel des Signalbegriffes Halt auf Fahrt beschleunigen kann und nicht bis zum Überfahren der nächsten steuerbaren Transparentbalise warten muss. Dazu ist ein Leckkabel 5 über ein Loop Modem 4 mit der LEU 3 verbunden.

Auf dem Triebfahrzeug 10 befindet sich eine Antenne 15, die mit einer ETCS-Empfangseinheit 14 gekoppelt ist. Die in der ETCS-Empfangseinheit 14 empfangenen Telegramme 30 werden vom Fahrzeugrechner 11 ausgewertet für die Zugsicherung wie Geschwindigkeitsüberwachung etc.

Aus der Figur 1 ist unschwer zu erkennen, dass der Aufwand mit der kontinuierlichen Übertragung ganz erheblich ist. Besonders für Schmalspurbahnen und Bahnen mit eher geringeren Fahrgeschwindigkeiten ist das vorliegende ETCS-System teilweise funktionell, auf jeden Fall aber apparativ überdimensioniert.
In «Signal + Draht» Bd. 89, N° 10 vom 1. Oktober 1997 ist unter dem Titel
«Migration ZUB 121 Euro-Balise bei den SBB»
eine Pilotinstallation mit Euro-Balisen beschrieben, bei der die getätigten Investionen weitestgehend weiterverwendet werden können. Eine vergleichbare Aufgabenstellung liegt der vorliegenden Erfindung zugrunde, bei der von einem Zugsicherungssystem mit (Euro-) Balisen ausgegangen wird.

Der vorliegenden Erfindung liegt daher die Aufgabe zugrunde, ein Zugsicherungssystem anzugeben, das auf wesentlich einfachere Weise für Bahnen mit kleinerer maximaler Fahrgeschwindigkeit eine kontinuierliche Informationsübertragung zwischen Gleis und Fahrzeug ermöglicht.

Diese Aufgabe wird durch die im Patentanspruch 1 angegebenen Merkmale gelöst. Vorteilhafte Ausgestaltungen der Erfindung sind in weiteren Ansprüchen angegeben.

So können sich die folgenden Vorteile zusätzlich ergeben:

i) Es können bestehende ETCS-Komponenten verwendet werden und darauf aufsetzend die vorliegende Erfindung mit einer Signalleucht-sensitiven RFID-Übertragung versehen werden, weitere Anpassungen auf der Infrastrukturseite sind nicht erforderlich.

ii) Bei für Schmalspurbahnen typischen Geschwindigkeiten erlaubt die vorliegende Erfindung eine kontinuierliche Informationsübertragung, sogenanntes «infill», ohne dass dazu eine aufwendige Technik mit Leckkabel wie z.B. Euroloop dazu bemüht werden muss. Die Funktionalität des Systems ETCS bleibt mit der Erfindung erhalten.

iii) Die Ankopplung des in einem Modul eines Lichtsignals enthaltenen aktives RFID-Tags kann alternativ oder kumulativ erfolgen durch:
- Optische Ankopplung;
- galvanische Kopplung über den Glühfadenstromkreis
- galvanische Kopplung über den Lampenstromkreis ab Stellwerk.

Durch die insbesondere optische Ankopplung ist gewährleistet, dass das RFID-Tag stets den korrekten Signalbegriff empfängt.

iv) Durch die Integration eines aktiven RFID-Tags in ein eine LED-Lichtsignalleuchte enthaltendes Modul beschränkt sich die Aufrüstung/Montage mit dem System der vorliegenden Erfindung auf einen «Austausch der Lampen» bzw. der Module.

Die Erfindung wird nachfolgend anhand der Zeichnung beispielsweise näher erläutert. Dabei zeigen:

Figur 1 Zugsicherungssystem mit den wesentlichen Komponenten gemäss den Standards von ETCS;

Figur 2 Ausführungsform eines Zugsicherungssystems mit RFID-Tags gemäss der vorliegenden Erfindung;

Figur 3 Darstellung der Empfangssituation bei Spurwechselbetrieb;

Figur 4 Darstellung des Meldungsablaufs zwischen Strecke, Fahrzeug und RFID-Tag am Lichtsignal;

Figur 5 Prinzschema eines LED-Moduls versehen mit einem RFID-Tag.

Die Figur 2 zeigt gegenüber der Figur 1 - Darstellung des bekannten Standes der Technik - die wesentlichen Komponenten des vorliegenden erfindungsgemässen Zugsicherungssystems:

Ein Lichtsignal 1 ist direkt mit dem Stellwerk 9 verbunden. Anstelle der üblichen LED-Module 6 sind im Lichtsignal 1 in einer Kammer 18 des Lichtsignals 1 eine entsprechende Anzahl Module 6' montiert. Diese Module 6' enthalten ein aktives RFID-Tag und ein LED-Modul in der Art der LED-Modul 6 aus der bekannten Ausführung. Auf dem Fahrzeug 10 ist eine RFID-Schreib-/Leseeinheit 13 angebracht für die bidirektionale Kommunikation mit den RFID-Tags 7 am Signal 1. Im folgenden wird diese RFID-Schreib-/Leseeinheit 13 einfach RFID-Empfänger 13 oder auch kurz Empfänger 13 genannt. Die streckenseitige Ausrüstung umfasst in dieser Ausführungsform eine Fixdatenbalisengruppe mit zwei Fixdatenbalisen 2. Zusätzlich ist auf dem Triebfahrzeug 1 eine Mapping Unit 12 mit dem RFID-Empfänger 13, der ETCS-Empfangseinheit 14 und dem Fahrzeugrechner 11 verbunden.

Die Fixdatenbalise 2 enthält eine Referenz Sig_{Ref} zum kommenden Lichtsignal 1. Die von einem LED-Modul 6' an den RFID-Empfänger 13 übermittelte Information 31 enthält in einem Feld ebenfalls eine weitere Referenz Sig_{Ref'} des betreffenden Signals. Auf dem Triebfahrzeug 1 werden in der Mapping Unit 12, die im Weiteren auch als Selektionsgerät 12 bezeichnet wird, zunächst die beiden Referenzen Sig_{Ref} und Sig_{Ref'} miteinander verglichen. Dieser Vergleich ist insbesondere erforderlich bei Mehrspurstreckenabschnitten. Diese Problematik ist der Figur 3 zu entnehmen. In der Umgebung eines Signals 1 empfängt der RFID-Empfänger 13 nicht nur RFID-Informationseinheiten 31 von den Signalen 1 eines parallelen Gleises 8, sondern auch von Signalen 1, die für die inverse Fahrrichtung D' vorgesehen sind. Diese Unterscheidung der Fahrtrichtung wird beim ETCS-System vorgenommen durch Anordnung von zwei Balisen. Diese Unterscheidung ist für die Ausführung der vorliegenden Erfindung ebenfalls erforderlich. Die Informationseinheit 31 hat mindestens die in Tabelle 1 dargestellte Struktur.

**Tabelle 1: Struktur einer Informationseinheit 31 RFID-Tag -> RFID-Empfänger**

| |
|---|
| Sig_{Ref'} |
| Anzahl Kammern |
| Kammer_ID |
| Status |
| .. .. |
| CRC |

Pro LED-Modul 6' wird eine solche Informationseinheit 31 übermittelt. Die Mapping Unit 12 bildet aus der Mehrzahl der vorgenannten verschiedenen Informationseinheiten 31 einen Signalbegriff. Die in Tabelle 1 gezeigte Struktur ist rein beispielhaft. Die Referenz Sig_{Ref'} kann in einer längeren alphanumerischen Darstellung gebildet sein und gemäss einem übergeordneten Schema beinhalten:
- Strecken-Referenz;
- Richtungsreferenz;
- Signalnummer
- Signaltyp;
- .. ..

Die in einer Balise 2 gespeicherte Signalreferenz Sig_{Ref} hat für das betreffende Signal 1 den gleichen Aufbau.

Die Kammer_ID ist mit einer Farbe (Rot, gelb, grün) verknüpft, dies reicht jedoch nicht aus für die Bildung eines Signalbegriffs, siehe dazu eine Darstellung eines Vorsignals gemäss der Figur 3: Die oberen zwei Lampen sind gelb, die unteren grün. Zwischen den Anzeigen «Gelb Gelb» (nächstes Hauptsignal zeigt HALT) und «Grün Grün» (nächstes Hauptsignal zeigt freie Fahrt mit der max. zulässigen Streckengeschwindigkeit) sind weitere Begriffe möglich mit einer Kombination von gelb und grün. Diese Kombinationen werden entsprechend der optischen Signalisierung mit Farbe und Anordnung, z.B. Anzahl Kammern, über die RFID-Informationseinheit 31 auf des Triebfahrzeug 1 übermittelt.

In der Figur 4 ist der zeitliche Ablauf der Informationsübertragung auf ein Triebfahrzeug 1 beispielhaft dargestellt. In diesem Beispiel sind streckenseitig sowohl Fixdatenbalisen 2 wie auch Transparentbalisen 2 vorgesehen. Die entsprechend übermittelten Informationseinheiten 30 sind mit 30_{fix} und 30ₜᵣₐₙₛₚₐᵣₑₙₜ gekennzeichnet. Es sind vor allem für Bahnen mit geringeren Anforderungen hinsichtlich der Sicherheit auch Ausführungen nur mit den kostengünstigeren Fixdatenbalisen 2 denkbar. In der zeitlichen Abfolge t und der Bewegung D eines Triebfahrzeuges 10 ist die kontinuierliche, allenfalls quasikontinuierliche Informationsübertragung mit Telegrammen 31 von einem Lichtsignal 1 mit Modulen 6' deutlich zu unterscheiden von der punkteweisen Übertragung von Telegrammen 30 von einer Balise 2 zum Triebfahrzeug 10. Ausgehend vom von einer Balise 2 entstammenden Telegramm 30 erfolgt in der Mapping Unit 12 die Zuordnung von empfangenen Informationseinheiten 31 zu einem Signalbegriff eines bestimmten Lichtsignals 1. Besonders in einer Mehrspurumgebung sind daher von der Mapping Unit 12 eine erhebliche Anzahl von empfangenen Informationseinheiten 31 zu verwerfen, da die Referenzen Sig_{Ref} und Sig_{Ref'} nicht übereinstimmen.

Die Figuren 5A und 5B zeigen je eine mögliche Kopplung zum RFID-Tag 7. In einer Kammer 18 des Lichtsignals 1 ist ein Modul 6' mit einer LED-Lampe 17 montiert. Die Kammer 18 ist an und für sich aus Kompatibilitätsgründen auch geeignet, eine konventionelle Lichtquelle aufzunehmen. In beiden Darstellungen gemäss den Figuren 5A und 5B ist in der LED-Lampe 17 eine Photodiode enthalten, die den Leuchtzustand der LED-Lampe 17 erfasst und über eine Rückführung 21 an die Stromregelung 16 den Leuchtzustand der LED-Lampe 17 meldet. Von der Stromregelung 16 kann dieser Zustand auch rückwärts an das Stellwerk übermittelt werden. Die Stromregelung 16 erhält den Leuchtzustand ab Stellwerk 9 über den Lampenstromkreis 19. Gemäss einer Ausführung der vorliegenden Erfindung kann das RFID-Tag den Leuchtzustand nun vom Lampenstromkreis 19 beziehen, siehe dazu die Darstellung in Figur 5A. In einer anderen Ausführung wird dieser Leuchtzustand ab dem sogenannten Glühfadenstromkreis 20 dem RFID-Tag 7 zugeführt.

In einer weiteren Ausgestaltung ist es auch möglich, das RFID-Tag 7 optisch an die LED-Lampe anzukoppeln, beispielsweise über die bereits vorhandene Photodiode oder eine zusätzliche auf dem RFID-Tag 7 befindliche Diode. Diese Ausführungen haben alle den grossen Vorteil, dass durch den alleinigen Tausch eines LED-Moduls 6 der herkömmlichen Bauart durch ein LED-Modul 6' gemäss einer Ausführungsform der vorliegenden Erfindung diese realisiert werden kann.

Für den Austausch selber sind die RFID-Tags 7 mit den spezifischen Daten, vgl. vorstehende Tabelle 1, zu versehen. Dies kann auch vor Ort vorgenommen werden durch eine gesicherte bidirektionale Kommunikation mit dem RFID-Tag 7.

### Liste der verwendeten Bezugszeichen; Glossar

- 1: Lichtsignal; Eisenbahnlichtsignals; Hauptsignal, Vorsignal
- 2: Balise, Transparentdatenbalise, Fixdatenbalise; Transparentbalise
- 3: LEU, Lineside Electronic Unit
- 4: Loop Modem
- 5: Leckkabel, Euroloop
- 6: Modul zur Aussendung von Licht, LED-Modul
- 6': Modul enthaltend RFID-Tag und LED-Lampe/Leuchtmittel zur Aussendung von Licht
- 7: RFID-Tag, aktives RFID-Tag
- 8: Gleis
- 9: Stellwerk
- 10: Triebfahrzeug, Eisenbahnfahrzeug; Zug
- 11: Fahrzeugrechner, Electronic Vehicle Controller EVC
- 12: Selektionsgerät; Mapping Unit
- 13: Empfänger, RFID-Schreib-/Leseeinheit
- 14: Empfangseinheit, Decoder, ETCS-Empfangseinheit
- 15: Antenne
- 16: Stromregelung
- 17: LED-Lampe; Leuchtmittel
- 18: Kammer
- 19: Lampenstromkreis ab Stellwerk
- 20: Glühfadenstromkreis ab Stromregelung
- 21: Rückführung zur Kontrolle des LED-Zustandes
- 30: Übertragene Information zwischen Balise und Fahrzeug bzw. Decoder; Telegramm
- 31: Übertragene Information zwischen RFID-Tag und RFID- Schreib-/Leseeinheit; Telegramm
- D: Fahrtrichtung
- Sig_{Ref}: In einer Balise 2 gespeicherte Signalreferenz
- Sig_{Ref'}: In einem RFID-Tag 7 gespeicherte Signalreferenz

### Liste der verwendeten Akronyme

- CRC: Cyclic Redundancy Check
- ERTMS: European Rail Traffic Management System in Kurzform: ERTMS = ETCS + GSMR
- ETCS: European Train Control System
- GSMR: Global System for Mobile Communications - Railways
- LEU: Lineside Electronic Unit
- SPS: speicherprogrammierte Schaltung

### Literaturliste

[1] http://www.ertms.com/
LEU Lineside Electronic Unit
http://www.ertms.com/level01.html

## Patentansprüche

1. Zugsicherungssystem mit einer vor einem Lichtsignal (1) im Gleis (8) angeordneten angeordneten Balise (2) zur Übertragung von Information (30) zwischen der Balise (2) und einem darüber befindlichen Eisenbahnfahrzeug (10), wobei
- die zu übertragende Information (30) eine das Lichtsignal (1) repräsentierende Referenz (Sig_{Ref}) enthält;
- das Lichtsignal (1) mehrere je ein Leuchtmittel (17) enthaltende Module (6') zur Aussendung von Licht aufweist;
- das Eisenbahnfahrzeug (10) einen Decoder (14) zum Empfang der von der Balise(2) übertragenen Information (30) aufweist und der Decoder (14) mit einem Fahrzeugrechner (11) verbunden ist, der die übertragene Information (30) verarbeitet;
**dadurch gekennzeichnet, dass**
- jedes Modul (6') ein aktives RFID-Tag (7) enthält und mit dem Leuchtmittel (17) gekoppelt ist, wobei im RFID-Tag (7) ein Leuchtzustand des Leuchtmittels (17) und eine Referenz (Sig_{Ref'}) des zugehörigen Lichtsignals (1) codiert gespeichert ist, so dass von einem auf dem Eisenbahnfahrzeug (10) angeordneten RFID-Empfänger (13) der Leuchtzustand eines Leuchtmittels (17) und die Referenz (Sig_{Ref'}) des zugehörigen Lichtsignals (1) empfangbar (31) ist;
- der RFID-Empfänger (13) mit dem Fahrzeugrechner (11) über ein Selektionsgerät (12) verbunden ist, wobei das Selektionsgerät (12) mit dem Decoder (14) verbunden ist und im Selektionsgerät (12) die je über die Balise (2) und das RFID-Tag (7) übertragene Referenz (Sig_{Ref}, Sig_{Ref'}) verglichen wird, um bei Gleichheit aus den empfangenen Informationen (30, 31) einen Signalbegriff zu generieren.

2. Zugsicherungssystem nach Anspruch 1,
**dadurch gekennzeichnet, dass**
das Leuchtmittel eine LED-Lampe (17) ist.

3. Zugsicherungssystem nach Anspruch 1 oder 2,
**dadurch gekennzeichnet, dass**
die Kopplung des RFID-Tags (7) optisch mit dem Leuchtmittel (17) erfolgt.

4. Zugsicherungssystem nach Anspruch 1 oder 2,
**dadurch gekennzeichnet, dass**
die Kopplung des RFID-Tags (7) galvanisch innerhalb des Moduls (6') erfolgt.

5. Zugsicherungssystem nach einem der Ansprüche 1 bis 4,
**dadurch gekennzeichnet, dass**
das Modul (6') in eine Kammer (18) des Lichtsignals (1) einsetzbar ist.

6. Zugsicherungssystem nach einem der Ansprüche 1 bis 5,
**dadurch gekennzeichnet, dass**
die ein Lichtsignal (1) repräsentierende Referenz (Sig_{Ref'}, Sig_{Ref'}) gebildet wird aus je einer
- Strecken-Referenz;
- Richtungsreferenz;
- Signalnummer und einem
- Signaltyp.

7. Zugsicherungssystem nach einem der Ansprüche 1 bis 6,
**dadurch gekennzeichnet, dass**
die ein Lichtsignal (1) repräsentierende Referenz (Sig_{Ref'}) vor Ort im RFID-Tag (7) des Moduls (6') festschreibbar ist.

## Claims

1. Train safety system having a balise (2) disposed in the track (8) upstream of a light signal (1) for transmitting information (30) between the balise (2) and a railway vehicle (10) present above it, wherein
- the information (30) to be transmitted contains a reference (Sig_{Ref}) representing the light signal (1);
- the light signal (1) features a number of modules (6') each containing an illuminating means (17) for emitting light;
- the railway vehicle (10) features a decoder (14) for receiving the information (30) transmitted from the balise (2) and the decoder (14) is connected to a vehicle computer (11), which processes the transmitted information (30); **characterised in that**
- each module (6') contains an active RFID tag (7) and is coupled to the illuminating means (17), with an illuminating state of the illuminating means (17) and a reference (Sig_{Ref'}) of the associated light signal (1) being stored coded in the RFID tag (7) so that the illuminating state of an illuminating means (17) and the reference (Sig_{Ref'}) of the associated light signal (1) can be received by an RFID receiver (13) disposed on the railway vehicle (10);
- the RFID receiver (13) is connected to the vehicle computer (11) by way of a selection device (12), the selection device (12) being connected to the decoder (14) and the references (Sig_{Ref}, Sig_{Ref'}) transmitted in each instance by way of the balise (2) and the RFID tag (7) being compared in the selection device (12) in order to generate a signal aspect from the received information (30, 31) if they are identical.

2. Train safety system according to claim 1,
**characterised in that**
the illuminating means is an LED lamp (17).

3. Train safety system according to claim 1 or 2,
**characterised in that**
the RFID tag (7) is coupled optically to the illuminating means (17).

4. Train safety system according to claim 1 or 2,
**characterised in that**
the RFID tag (7) is coupled galvanically within the module (6').

5. Train safety system according to one of claims 1 to 4,
**characterised in that**
the module (6') can be inserted into a chamber (18) of the light signal (1).

6. Train safety system according to one of claims 1 to 5,
**characterised in that**
the reference (Sig_{Ref'}, Sig_{Ref'}) representing a light signal (1) is formed from one each of the following
- section reference;
- direction reference;
- signal number and a
- signal type.

7. Train safety system according to one of claims 1 to 6,
**characterised in that**
the reference (Sig_{Ref'}) representing a light signal (1) can be permanently written locally in the RFID tag (7) of the module (6').

## Revendications

1. Système d'arrêt de train comprenant une balise ( 2 ) disposée dans la voie ( 8 ) avant un signal ( 1 ) lumineux pour la transmission d'informations ( 30 ) entre la balise ( 2 ) et un véhicule ( 10) ferroviaire qui s'y trouve, dans lequel
- l'information (30) à transmettre contient une référence ( Sig_{Ref} ) représentant le signal ( 1 ) lumineux ;
- le signal ( 1 ) lumineux comporte, pour l'émission de lumière, plusieurs modules ( 6' ) contenant respectivement un moyen ( 17 ) d'éclairage ;
- le véhicule ( 10 ) ferroviaire comporte un décodeur ( 14 ) de réception de l'information ( 30 ) transmise par la balise ( 2 ) et le décodeur ( 14 ) est relié à un ordinateur ( 11 ) du véhicule, qui traite l'information ( 30 ) transmise ;
**caractérisé en ce que**
- chaque module ( 6' ) comporte une étiquette ( 7 ) RFID active et est couplé au moyen ( 17 ) d'éclairage, un état d'éclairage au moyen ( 17 ) d'éclairage et une référence ( Sig_{Ref'} ) du signal ( 1 ) lumineux associé étant mémorisés de manière codée dans l'étiquette ( 7 ) RFID, de manière à ce que l'état d'éclairage d'un moyen ( 17 ) d'éclairage et la référence ( Sig_{Ref'} ) du signal ( 1 ) lumineux associé puissent être reçus ( 31 ) par un récepteur ( 13 ) RFID monté sur le véhicule ( 10 ) ferroviaire ;
- le récepteur ( 13 ) RFID est relié à l'ordinateur ( 11 ) du véhicule par un appareil ( 12 ) de sélection, l'appareil ( 12 ) de sélection étant relié au décodeur ( 14 ) et la référence ( Sig_{Ref}, Sig_{Ref'} ), transmise respectivement par la balise ( 2 ) et par l'étiquette ( 7 ) RFID, étant comparée dans l'appareil ( 12 ) de sélection et, en cas d'égalité, une position de signal étant produite à partir des informations ( 30, 31 ) reçues.

2. Système d'arrêt de train suivant la revendication 1,
**caractérisé en ce que**
le moyen d'éclairage est une lampe ( 17 ) DEL.

3. Système d'arrêt de train suivant la revendication 1 ou 2,
**caractérisé en ce que**
le couplage de l'étiquette ( 7 ) RFID, avec le moyen ( 17 ) d'éclairage, s'effectue optiquement.

4. Système d'arrêt de train suivant la revendication 1 ou 2,
**caractérisé en ce que**
le couplage de l'étiquette ( 7 ) RFID s'effectue galvaniquement au sein du module ( 6' ).

5. Système d'arrêt de train suivant l'une des revendications 1 à 4,
**caractérisé en ce que**
le module ( 6' ) peut être inséré dans une chambre ( 18 ) du signal ( 1 ) lumineux.

6. Système d'arrêt de train suivant l'une des revendications 1 à 5,
**caractérisé en ce que**
la référence ( Sig_{Ref'} Sig_{Ref'} ) représentant un signal ( 1 ) lumineux est formée à partir de respectivement
- une référence de trajet ;
- une référence de direction ;
- un numéro de signal et
- un type de signal.

7. Système d'arrêt de train suivant l'une des revendications 1 à 6,
**caractérisé en ce que**
la référence ( Sig_{Ref'} ) représentant un signal ( 1 ) lumineux peut être figée sur site dans l'étiquette ( 7 ) RFID du module ( 6' ).
